# EUROPÄISCHE PATENTSCHRIFT

(11) **EP 1 581 729 B1**
(45) Veröffentlichungstag und Bekanntmachung des Hinweises auf die Patenterteilung: **28.05.2008**
(21) Anmeldenummer: 03795912.9
(22) Anmeldetag: 18.12.2003
(51) Int. Cl.: F01N 3/20, F02D 41/12, F02D 41/02

(54) **VERFAHREN ZUR STEUERUNG EINER VERBRENNUNGSKRAFTMASCHINE SOWIE MAGERLAUFFAHIGE VERBRENNUNGSKRAFTMASCHINE**
METHOD FOR CONTROLLING AN INTERNAL COMBUSTION ENGINE AND LEAN OPERATING INTERNAL COMBUSTION ENGINE
PROCEDE DE COMMANDE D'UN MOTEUR A COMBUSTION INTERNE ET MOTEUR A COMBUSTION INTERNE APTE A FONCTIONNER AVEC UN MELANGE PAUVRE

(30) Priorität: 31.12.2002 DE 10261913; 23.01.2003 DE 10303663; 03.12.2003 DE 10357415
(43) Veröffentlichungstag der Anmeldung: 05.10.2005
(73) Patentinhaber: Volkswagen Aktiengesellschaft, 38436 Wolfsburg (DE)
(72) Erfinder: POTT, Ekkehard, 38518 Gifhorn (DE); ZILLMER, Michael, 38173 Sickte (DE)
(74) Vertreter: Reinstädler, Diane
(86) Internationale Anmeldenummer: PCT/EP2003/014455
(87) Internationale Veröffentlichungsnummer: WO 2004/059136

(56) Entgegenhaltungen:
- EP-A- 0 933 521
- EP-A- 1 054 149
- EP-A- 1 083 323
- EP-A- 1 167 711
- DE-A- 10 064 665
- PATENT ABSTRACTS OF JAPAN Bd. 2002, Nr. 05, 3. Mai 2002 (2002-05-03) & JP 2002 013429 A (DENSO CORP), 18. Januar 2002 (2002-01-18)

## Beschreibung

Die Erfindung betrifft ein Verfahren zur Steuerung einer Verbrennungskraftmaschine sowie eine magerlauffähige Verbrennungskraftmaschine mit den im Oberbegriff des Anspruchs 1 beziehungsweise 18 genannten Merkmalen.

Zur Nachbehandlung von Abgasen von Verbrennungskraftmaschinen wird dieses üblicherweise katalytisch gereinigt. Dazu wird das Abgas über mindestens einen Katalysator geleitet, der eine Konvertierung einer oder mehrerer Schadstoffkomponenten des Abgases vornimmt. Es sind unterschiedliche Arten von Katalysatoren bekannt. Oxidationskatalysatoren fördern die Oxidation von unverbrannten Kohlenwasserstoffen (HC) und Kohlenmonoxid (CO), während Reduktionskatalysatoren eine Reduzierung von Stickoxiden (NOₓ) des Abgases unterstützen. Ferner werden 3-Wege-Katalysatoren verwendet, um die Konvertierung der drei vorgenannten Komponenten (HC, CO, NOₓ) gleichzeitig zu katalysieren. Daneben sind auch Speicherkatalysatoren, beispielsweise NOₓ-Speicherkatalysatoren, bekannt. Diese werden bei der Abgasreinigung von Verbrennungskraftmaschinen eingesetzt, die aus Gründen einer Verbrauchsoptimierung wenigstens zeitweise in einem mageren Betriebsmodus, das heißt mit einem sauerstoffreichen Abgas mit λ, > 1, betrieben werden. Die dabei entstehenden Stickoxide NOₓ können bei einer katalytischen oxidativen Umsetzung von unverbrannten Kohlenwasserstoffen HC und Kohlenmonoxid CO in nur sehr geringem Maße zu umweltneutralem Stickstoff umgesetzt werden. Zur Abhilfe werden vorgenannte NOₓ-Speicherkatalysatoren in den Abgaskanälen von Verbrennungskraftmaschinen angeordnet, die in mageren Betriebsphasen NOₓ als Nitrat einlagern. In Intervallen muss der NOₓ-Speicherkatalysator regeneriert werden.

Die bei magerlauffähigen Ottomotoren für die Abgasreinigung eingesetzten NOₓ-Speicherkatalysatoren weisen im heutigen Entwicklungsstand gegenüber konventionellen 3-Wege-Katalysatoren eine geringere Hochtemperaturstabilität auf. Der Einsatz dieser Katalysatortechnik erfordert daher besondere Anstrengungen zur Begrenzung der Temperaturbelastung dieser Katalysatoren. Dafür kommen einerseits Maßnahmen in Betracht, die zur Absenkung des stationären Temperaturniveaus führen, wie beispielsweise die Abgaskühlung oder die Verringerung des Restsauerstoffgehaltes der Abgase durch Optimierung des Brennverfahrens. Andererseits sind hier genauso wie für 3-Wege-Systeme Maßnahmen sinnvoll, die zur Verringerung der Belastung bei instationärem Motorbetrieb führen, wie beispielsweise die Optimierung der Applikation hinsichtlich von HC-Spitzen.

Besonders kritisch bezüglich der Katalysatoralterung sind Hochtemperaturzyklen mit Schubabschaltungsphasen, das heißt mit zwischengeschaltetem, ungefeuertem Motorbetrieb (siehe z.B EP 093521A2). Als Ursache sind neben den erhöhten HC-Rohemissionen, die aus Wandfilmeffekten oder auch Ungenauigkeiten bei der Kraftstoffzumessung im Dynamikbetrieb resultieren, vor allem die hohen Sauerstoffkonzentrationen zu nennen, die durch Oxidations- und Sinterungsvorgänge zur Verringerung der Konvertierungsleistung der Katalysatoren führen können. Dabei kann es erforderlich sein, die Schubabschaltung bei sehr hohen Katalysatortemperaturen zu verbieten.

Ein weiteres Problem hinsichtlich der thermischen Katalysatorbelastung tritt beim Übergang aus einer Schubabschaltungsphase in den gefeuerten Motorbetrieb auf, wenn dabei sofort eine unterstöchiometrische Gemischzusammensetzung eingestellt wird. Während der Schubabschaltungsphase wird der Sauerstoffspeicher des Katalysators vollständig gefüllt, das heißt in der Katalysatorbeschichtung beziehungsweise dem Washcoat wird Sauerstoff zwischengespeichert. Wird nun der Katalysator beim Wiedereinsetzen - beispielsweise bei einer anschließenden Volllastbeschleunigung - mit sehr sauerstoffarmem Abgas beaufschlagt, führt der Partialdruckunterschied zu einem sehr raschen Herauslösen des gespeicherten Sauerstoffs. Da das Abgas bei unterstöchiometrischem Motorbetrieb hohe Konzentrationen an brennbaren Komponenten (HC, CO, H₂) enthält, kommt es zu heftigen Oxidationsreaktionen, die bei noch ausreichend hohem Grundtemperaturniveau des Katalysators zumindest örtlich zum Überschreiten der maximal zulässigen Temperatur der Beschichtung führen können.

Der Erfindung liegt daher die Aufgabe zugrunde, ein Verfahren zur Steuerung einer Verbrennungskraftmaschine mit zumindest einem in einem Abgaskanal der Verbrennungskraftmaschine angeordneten Katalysator sowie eine entsprechende Verbrennungskraftmaschine zu schaffen, bei dem beziehungsweise der während der Übergangsphase nach einer Schubabschaltungsphase, thermische Belastungsspitzen des zumindest einen Katalysators durch exotherme Abläufe sicher vermieden werden.

Diese Aufgabe wird durch ein Verfahren sowie eine Verbrennungskraftmaschine mit den im Anspruch 1 beziehungsweise 19 genannten Merkmalen gelöst.

Bei dem erfindungsgemäßen Verfahren zur Steuerung einer Verbrennungskraftmaschine mit zumindest einem in einem Abgaskanal der Verbrennungskraftmaschine angeordneten Katalysator ist es vorgesehen, dass bei (betriebsbedingter) Anforderung eines unterstöchiometrischen Lambdawertes unmittelbar im Anschluss an eine Schubabschaltungsphase der Verbrennungskraftmaschine, zunächst in einer Übergangsphase ein in etwa stöchiometrischer oder weniger unterstöchiometrischer Lambdawert als angefordert eingestellt und anschließend auf den angeforderten Lambdawert, vorzugsweise auf einen von einer Motorsteuerung der Verbrennungskraftmaschine vorgegebenen Wert, abgesteuert wird, wodurch ein Sauerstoffspeicher des zumindest einen Katalysators, vorzugsweise zumindest eines NOₓ-Speicherkatalysators, der zumindest einen Vorkatalysator aufweisen kann, allmählich geleert wird. Dabei können die Abgastemperaturen kurzzeitig oberhalb von vorgegebenen Grenztemperaturen liegen und der höhere Restsauerstoffgehalt der Abgase eine erhöhte Grundexothermie bewirken. Insgesamt wird damit jedoch vorteilhafterweise die zu rasche Leerung des Sauerstoffspeichers und somit auch eine schlagartige Energiefreisetzung sicher verhindert, die zu einer zu großen Temperaturspitze beziehungsweise Belastung des Katalysators führen würde.

Die Anforderung eines unterstöchiometrischen Lambdawertes kann aufgrund einer Leistungsvorgabe für die Verbrennungskraftmaschine oder einer Vorgabe der Motorsteuerung, zum Beispiel wegen der Überschreitung einer zulässigen Abgastemperatur erfolgen.

Die Übergangsphase ist vorzugsweise in mindestens zwei Phasen unterteilt, wobei in der Übergangsphase insgesamt oder auch nur in mindestens einer Phase mit unterschiedlichen Geschwindigkeiten beziehungsweise unterschiedlicher Steilheit auf den angeforderten unterstöchiometrischen Lambdawert abgesteuert werden kann.

Vorzugsweise wird bei Anforderung eines unterstöchiometrischen Lambdawertes durch die Motorsteuerung der Verbrennungskraftmaschine im Anschluss an eine Schubabschaltungsphase zunächst zu Beginn der Übergangsphase oder in der ersten Phase der Übergangsphase ein Lambdawert zwischen 0,9 und 1,05, vorzugsweise zwischen 0,93 und 1,02 und besonders bevorzugt zwischen 0,97 und 1,0 eingestellt und anschließend schrittweise oder kontinuierlich auf den ursprünglich angeforderten Lambdawert abgesteuert, wobei die schrittweise oder kontinuierliche Absteuerung in der Übergangsphase insgesamt oder nur in mindestens einer Phase erfolgen kann.

Dabei kann bevorzugterweise die Maßnahme zur Absteuerung des Lambdawertes in der Übergangsphase oder in zumindest einer der Phasen vom Überschreiten einer Temperaturschwelle für zumindest einen der Katalysatoren abhängig gemacht werden.

Die Übergangsphase beziehungsweise vorzugsweise zumindest eine der Phasen soll vorzugsweise mit einer Dauer von mindestens zehn Arbeitsspielen, insbesondere von mindestens dreißig Arbeitsspielen der Verbrennungskraftmaschine ablaufen.

Die Veränderung beziehungsweise die Absteuerung des Lambdawertes in der Übergangsphase oder in mindestens einer Phasen der Übergangsphase soll vorzugsweise mit einer durchschnittlichen Anreicherungsgeschwindigkeit von -0,01 bis 0,3 s⁻¹, insbesondere von etwa -0,1 S⁻¹ erfolgen.

Eine besonders bevorzugte Ausführungsform des erfindungsgemäßen Verfahrens ist bei der Verwendung einer sauerstoffsensitiven Messeinrichtung gegeben, die zumindest einem Katalysator nachgeordnet ist. Als sauerstoffsensitive Messeinrichtung kann beispielsweise eine Lambdasonde oder ein NOₓ-Sensor mit entsprechender Messfunktion verwendet werden. In diesem Falle wird zu Beginn des Wiedereinsetzens des gefeuerten Betriebes der Verbrennungskraftmaschine das Lambda vor dem zumindest einen Katalysator auf einen Lambdawert, der vorzugsweise < 1,00, optimal zwischen 0,92 und 0,99, ideal zwischen 0,94 und 0,96 liegt, eingestellt. Über zumindest eine stromab der Verbrennungskraftmaschine, jedoch stromauf eines zumindest ersten Katalysators gelegene sauerstoffsensitive Messeinrichtung kann das tatsächliche Lambda auf die Sollvorgabe in bekannter Weise geregelt werden.

Der Betrieb mit dem so vorgegebenen Lambdawert wird so lange beibehalten, bis stromab eines zumindest ersten Katalysators beziehungsweise stromab des belastungskritischsten Katalysators an der sauerstoffsensitiven Messeinrichtung ein Lambdaschwellwert unterschritten wird. Dieser Schwellwert liegt nahe um 1,00, vorzugsweise im Bereich von 0,95 bis 1,03, insbesondere zwischen 0,97 bis 1,01 und ideal zwischen 0,98 und 0,9995.

Nach Unterschreiten des Schwellwertes kann der Lambdawert wie beschrieben auf den ursprünglich angeforderten, in bekannter Weise ermittelten Lambdawert abgesenkt werden. Es ist erfindungsgemäß auch möglich, nach Unterschreiten des gemessenen Schwellwertes das Absenken des Lambdawertes noch für eine kurze Zeitspanne von 0 bis 4000 ms, ideal 100 bis 1000 ms und optimal 200 bis 500 ms zu verzögern, um ein zumindest nahezu vollständiges Ausräumen des gespeicherten Sauerstoffs aus dem zumindest einen Katalysator sicherzustellen.

Sowohl der Lambdawert zu Beginn der Übergangsphase oder zu Beginn der ersten Phase als auch die Anreicherungsgeschwindigkeit sind vorzugsweise in Abhängigkeit von der Motordrehzahl, einer Temperatur des zumindest einen Katalysators und/oder eines Vorkatalysators, einer Abgastemperatur, einem Abgasmassenstrom, des Betriebspunktes, der Sauerstoffspeicherfähigkeit zumindest eines der Katalysatoren einer seit Beginn der Übergangsphase verstrichenen Zeit und/oder einer lambdabezogenen Abgaszusammensetzung festgelegt.

Die vorstehend beschriebene Verfahrensvariante mit einem gestuften Wiedereinsetzen des gefeuerten Betriebes der Verbrennungskraftmaschine bietet den zusätzlichen Vorteil, dass die Zeitdauer der ersten Stufe an den aktuellen Katalysatorzustand angepasst werden kann und somit die Phase der kurzzeitigen thermischen Überlastung so kurz wie möglich und so lang wie erforderlich gehalten wird.

Die magerlauffähige Verbrennungskraftmaschine mit zumindest einem in einem Abgaskanal der Verbrennungskraftmaschine angeordneten Katalysator weist erfindungsgemäß Mittel auf, mit denen unmittelbar im Anschluss an eine Schubabschaltungsphase der Verbrennungskraftmaschine und/oder unmittelbar im Anschluss an eine Betriebsphase, in der Sauerstoff in den Katalysator eingelagert wird, zunächst in einer Übergangsphase ein in etwa stöchiometrisches oder weniger unterstöchiometrisches Lambda einstellbar ist, und mit denen der Lambdawert anschließend mit einem vorgebbaren Verlauf auf einen ursprünglich, vorzugsweise von einer Motorsteuerung der Verbrennungskraftmaschine angeforderten Lambdawert absteuerbar ist.

Nach einer besonders bevorzugten Ausführungsform handelt es sich bei dem zumindest einen Katalysator um zumindest einen NOₓ-Speicherkatalysator, der zumindest einen Vorkatalysator besitzen kann.

Die Mittel können je nach Ausführungsform der Verbrennungskraftmaschine zumindest eine sauerstoffsensitive Messeinrichtung aufweisen, die dem zumindest einen Katalysator nachgeordnet ist. Eine weitere sauerstoffsensitive Messeinrichtung kann stromab der Verbrennungskraftmaschine, jedoch stromauf eines zumindest ersten Katalysators angeordnet sein.

Diese Mittel umfassen zudem ein Steuergerät, das vorzugsweise in ein Motorsteuergerät integriert ist, in dem Modelle und Algorithmen zur koordinierten Steuerung von abgas- und leistungsrelevanten Maßnahmen in digitalisierter Form hinterlegt sind.

Die Steuerung und Koordination vorgenannter Mittel und sonstiger üblicher Mittel erfolgt über das Steuergerät beziehungsweise das Motorsteuergerät.

Bei der erfindungsgemäßen Verbrennungskraftmaschine handelt es sich um einen Ottomotor, insbesondere einen direkt einspritzenden Ottomotor, oder einen Dieselmotor.

Vorteilhafterweise weist der zumindest eine im Abgaskanal der Verbrennungskraftmaschine angeordnete Katalysator einen gegenüber dem Stand der Technik verringerten Edelmetallgehalt auf.

Fahrzeuge mit magerlauffähigen Verbrennungskraftmaschinen, die im Neuen Europäischen Fahrzyklus NEFZ mit thermisch ungeschädigten Katalysatoren mit einer gespeicherten Schwefelmasse < 0,2 g/l Katalysatorvolumen und einem zeitlichen gefeuerten Magerbetriebsanteil ohne Schubabschaltungsphasen mit einem Lambda > 1,15 von zumindest 250 s, insbesondere mindestens 350 s, eine HC-Emission von < 0,07 g/km und eine NOₓ- Emission von < 0,05 g/km erreichen, werden heute im Stand der Technik mit Katalysatoren ausgerüstet, die Edelmetallgehalte von ≧ 3,59 g/dm³ (100 g/ft³) aufweisen.

Vorteilhafterweise weist das nach einer bevorzugten Ausführungsform der erfindungsgemäßen Verbrennungskraftmaschine nachgeordnete Katalysatorsystem, bestehend aus zumindest einem NOₓ Speicherkatalysator und eventuell zumindest einem vorgeschalteten Vorkatalysator, einen Edelmetallgehalt ≦ 3,59 g/dm³ (100 g/ft³), insbesondere ≦ 2,87 g/dm³ (80 g/ft³) und vorzugsweise ≦ 2,15 g/dm³ (60 g/ft³) auf. Vorteilhafterweise weist das Katalysatorsystem mit erfindungsgemäß abgesenktem Edelmetallgehalt mit zunehmender Fahrzeuglaufleistung im NEFZ gegenüber der ursprünglichen Ausführung mit höherem Edelmetallgehalt und ohne dem erfindungsgemäßen Verfahren keine höheren Emissionen auf.

Weitere bevorzugte Ausgestaltungen der Erfindung ergeben sich aus den übrigen, in den Unteransprüchen genannten Merkmalen.

Die Erfindung wird nachfolgend in Ausführungsbeispielen anhand der zugehörigen Zeichnungen näher erläutert. Es zeigen:
- Figur 1: eine Prinzipdarstellung einer Verbrennungskraftmaschine mit einer Abgasanlage;
- Figur 2: zeitliche Verläufe verschiedener Parameter beim Wechsel aus einer Schubabschaltungsphase nach dem erfindungsgemäßen Verfahren und
- Figur 3: zeitliche Verläufe von Lambda vor und nach dem Katalysator beim Wechsel aus einer Schubabschaltungsphase nach einer zweiten Variante des erfindungsgemäßen Verfahrens.

Der in Figur 1 dargestellten Verbrennungskraftmaschine 10 ist eine Abgasanlage 12 nachgeordnet. Die Abgasanlage 12 weist einen Abgaskanal 14 auf, in dem ein motornah angeordneter Vorkatalysator 16 sowie ein großvolumiger NOₓ-Speicherkatalysator 18 befindlich sind. Neben dem Vorkatalysator 16 und dem NOₓ-Speicherkatalysator 18 weist der Abgaskanal 14 üblicherweise verschiedene, hier jedoch nicht dargestellte Gas- und/oder Temperatursensoren zur Regelung der Verbrennungskraftmaschine 10 auf. Dargestellt sind in Figur 1 lediglich beispielhaft zwei sauerstoffsensitive Messeinrichtungen 20, 22, stromauf beziehungsweise stromab des NOₓ-Speicherkatalysators 18 angeordnet, die ein Signal für den jeweiligen Lambdawert im Abgas liefern, sowie ein Temperatursensor 24, mit Hilfe dessen die Temperatur des NOₓ-Speicherkatalysators 18 ermittelt wird. Die Signale werden an ein Steuergerät 26 übermittelt, in welchem diese zur Steuerung der Betriebsarten der Verbrennungskraftmaschine 10 herangezogen werden. Das Steuergerät 26 ist zudem in einem Motorsteuergerät 28 integriert. Mittels des Steuergerätes 26 und des Motorsteuergerätes 28 wird mindestens ein Betriebsparameter der Verbrennungskraftmaschine 10, insbesondere ein zuzuführendes Luft-Kraftstoff-Gemisch (Verbrennungslambda), in Abhängigkeit der Signale beeinflusst.

Bei den in Figur 2 dargestellten Verläufen von Parametern stellen der Graph 100a und 100b das Lambda, Graph 102a und 102b die Temperatur des NOₓ-Speicherkatalysators 18 und Graph 104a und 104b den Sauerstofffüllstand des NOₓ-Speicherkatalysators 18 im zeitlichen Verlauf während des Übergangs vom Schubbetrieb auf den gefeuerten Betrieb der Verbrennungskraftmaschine 10 dar. Die Graphen 100a, 102a und 104a sind gestrichelt dargestellt und zeigen die Verläufe, die sich nach dem Stand der Technik ergeben, während die Graphen 100b, 102b und 104b die Verläufe nach dem erfindungsgemäßen Verfahren darstellen. Der Lambdawert beziehungsweise die Gemischzusammensetzung wird erfindungsgemäß unmittelbar im Anschluss an die Schubabschaltungsphase zum Zeitpunkt t₁ zunächst stöchiometrisch eingestellt. Der ursprünglich von der Motorsteuerung 28 angeforderte Lambdawert wird erst zu einem Zeitpunkt t₂ erreicht, wobei der Verlauf der Absenkung des Lambdawertes vorgegeben wird. Durch diese Maßnahme wird der Sauerstoffspeicher des NOₓ-Speicherkatalysators 18 allmählich geleert. Dies hat zur Folge dass die Temperatur am NOₓ-Speicherkatalysator 18 zwischen den beiden Zeitpunkten t₁ und t₂ ansteigt, jedoch ist dieser Anstieg geringer als die Temperaturspitze, die sich beim Verfahren nach dem Stand der Technik einstellt. Dadurch wird eine zu hohe Temperaturbelastung und eine damit einhergehende Schädigung des NOₓ-Speicherkatalysators 18 vermieden.

Eine Variante des erfindungsgemäßen Verfahrens ist in Figur 3 dargestellt. Hierbei zeigt der Graph 106 mit der gestrichelten Linie das Lambda nach dem NOₓ-Speicherkatalysator 18 und der Graph 108 das Lambda vor dem NOₓ-Speicherkatalysator 18. Es wird zum Zeitpunkt t₁ das Lambda vor NOₓ-Speicherkatalysator 18 auf einen weniger unterstöchiometrischen Lambdawert als ursprünglich angefordert eingestellt. Über zumindest eine stromab der Verbrennungskraftmaschine 10, jedoch stromauf des Vorkatalysators 16 gelegene, sauerstoffsensitive Messeinrichtung 22 wird das tatsächliche Lambda auf den Lambdawert in bekannter Weise geregelt. Der Betrieb mit dem so vorgegebenen Lambda wird so lange beibehalten, bis stromab des NOₓ-Speicherkatalysators 18 an der sauerstoffsensitiven Messeinrichtung 20 zum Zeitpunkt t₃ ein Lambdaschwellwert unterschritten wird. Nach Unterschreiten des Lambdaschwellwertes wird der Lambdawert auf den zur Katalysatorschonung angeforderten Lambdawert abgesenkt, wobei das Absenken des Lambdawertes noch für eine kurze Zeitspanne verzögert wird und somit erst zum Zeitpunkt t₄ erfolgt, um ein zumindest nahezu vollständiges Ausräumen des gespeicherten Sauerstoffs sicherzustellen.

### BEZUGSZEICHENLISTE

- 10: Verbrennungskraftmaschine
- 12: Abgasanlage
- 14: Abgaskanal
- 16: Vorkatalysator
- 18: NOₓ-Speicherkatalysator
- 20, 22: sauerstoffsensitive Messeinrichtung
- 24: Temperatursensor
- 26: Steuergerät
- 28: Motorsteuergerät

- 100a, 100b: Lambdaverlauf
- 102a, 102b: Temperaturverlauf des NOₓ-Speicherkatalysators
- 104a, 104b: Verlauf des Sauerstofffüllstandes des NOₓ-Speicherkatalysators
- 106: Lambdaverlauf nach NOₓ-Speicherkatalysator
- 108: Lambdaverlauf

- t₁: Zeitpunkt / Ende der Schubabschaltungsphase
- t₂: Zeitpunkt / Erreichen des ursprünglich angeforderten Lambdawertes
- t₃: Zeitpunkt / Unterschreiten eines Schwellwertes
- t₄: Zeitpunkt / Ende der Verzögerung

## Patentansprüche

1. Verfahren zur Steuerung einer Verbrennungskraftmaschine (10) mit zumindest einem in einem Abgaskanal (14) der Verbrennungskraftmaschine (10) angeordneten Katalysator, **dadurch gekennzeichnet, dass** bei Anforderung eines unterstöchiometrischen Lambdawertes unmittelbar im Anschluss an eine Schubabschaltungsphase der Verbrennungskraftmaschine (10) zunächst in einer Übergangsphase ein Lambdawert eingestellt wird, der in etwa stöchiometrisch ist oder weniger unterstöchiometrisch als angefordert ist, und anschließend auf den angeforderten unterstöchiometrischen Lambdawert abgesteuert wird.

2. Verfahren nach Anspruch 1, **dadurch gekennzeichnet, dass** der angeforderte Lambdawert und/oder der in der Übergangsphase zunächst eingestellte Lambdawert von einer Motorsteuerung vorgegeben wird.

3. Verfahren nach Anspruch 1 oder 2, **dadurch gekennzeichnet, dass** der zumindest eine Katalysator zumindest ein NOₓ-Speicherkatalysator (18) ist.

4. Verfahren nach einem der Ansprüche 1 bis 3, **dadurch gekennzeichnet, dass** der zumindest eine Katalysator einen Vorkatalysator (16) aufweist.

5. Verfahren nach einem der Ansprüche 1 bis 4, **dadurch gekennzeichnet, dass** die Übergangsphase in mindestens zwei Phasen unterteilt ist, in denen mit unterschiedlichen Geschwindigkeiten auf den angeforderten unterstöchiometrischen Lambdawert abgesteuert wird.

6. Verfahren nach einem der Ansprüche 1 bis 5, **dadurch gekennzeichnet, dass** in mindestens einer der Phasen oder in der Übergangsphase insgesamt die Absteuerung des Lambdawertes kontinuierlich erfolgt.

7. Verfahren nach einem der Ansprüche 1 bis 6, **dadurch gekennzeichnet, dass** in mindestens einer der Phasen oder in der Übergangsphase insgesamt die Absteuerung des Lambdawertes schrittweise erfolgt.

8. Verfahren nach einem der Ansprüche 1 bis 7, **dadurch gekennzeichnet, dass** die Übergangsphase insgesamt, vorzugsweise bereits eine der Phasen, über eine Dauer von mindestens zehn, insbesondere mindestens dreißig Arbeitsspielen der Verbrennungskraftmaschine (10) abläuft.

9. Verfahren nach einem der Ansprüche 1 bis 8, **dadurch gekennzeichnet, dass** die Absteuerung des Lambdawertes in der Übergangsphase oder in mindestens einer der Phasen mit einer durchschnittlichen Anreicherungsgeschwindigkeit von -0,01 bis -0,3 s⁻¹, vorzugsweise mit einer durchschnittlichen Anreicherungsgeschwindigkeit von etwa -0,1 s⁻¹ erfolgt.

10. Verfahren nach einem der Ansprüche 1 bis 9, **dadurch gekennzeichnet, dass** die Einleitung der Absteuerung des Lambdawertes in der Übergangsphase oder in zumindest einer der Phasen in Abhängigkeit von der Überschreitung einer Temperaturschwelle von zumindest einem Katalysator erfolgt.

11. Verfahren nach einem der Ansprüche 1 bis 10, **dadurch gekennzeichnet, dass** zu Beginn der Übergangsphase beziehungsweise in der ersten Phase der Übergangsphase ein Lambdawert zwischen 0,9 und 1,05, insbesondere zwischen 0,93 und 1,02 und bevorzugt zwischen 0,97 und 1,0 eingestellt wird.

12. Verfahren nach einem der Ansprüche 1 bis 10, **dadurch gekennzeichnet, dass** dem zumindest einen Katalysator eine sauerstoffsensitive Messeinrichtung (20) nachgeschaltet ist.

13. Verfahren nach Anspruch 12, **dadurch gekennzeichnet, dass** zu Beginn der Übergangsphase beziehungsweise in der ersten Phase der Übergangsphase ein Lambdawert < 1,00, vorzugsweise zwischen 0,92 bis 0,99 und besonders bevorzugt zwischen 0,94 bis 0,96 eingestellt wird.

14. Verfahren nach Anspruch 12 oder 13, **dadurch gekennzeichnet, dass** das in der Übergangsphase zunächst eingestellte, in etwa stöchiometrische oder weniger unterstöchiometrische Lambda so lange beibehalten wird, bis stromab eines zumindest ersten Katalysators beziehungsweise stromab des belastungskritischsten Katalysators an der sauerstoffsensitiven Messeinrichtung (20) ein Lambdaschwellwert unterschritten wird.

15. Verfahren nach Anspruch 14, **dadurch gekennzeichnet, dass** der Lambdaschwellwert nahe um 1,00, vorzugsweise im Bereich von 0,95 bis 1,03, besonders bevorzugt im Bereich von 0,97 bis 1,01 und optimal im Bereich von 0,98 bis 0,9995 liegt.

16. Verfahren nach Anspruch 14 oder 15, **dadurch gekennzeichnet, dass** nach. Unterschreiten des Lambdaschwellwertes das Absenken des zunächst eingestellten Lambdawertes noch für eine Zeitspanne von 0...4000 ms, vorzugsweise 100...1000 ms, besonders bevorzugt 200....500 ms, verzögert wird.

17. Verfahren nach einem der Ansprüche 1 bis 16, **dadurch gekennzeichnet, dass** der Lambdawert zu Beginn der Übergangsphase und/oder die Anreicherungsgeschwindigkeit während der Übergangsphase in Abhängigkeit von der Motordrehzahl, einer Temperatur des zumindest einen Katalysators und/oder eines Vorkatalysators, einer Abgastemperatur, einem Abgasmassenstrom, des Betriebspunktes, der Sauerstoffspeicherfähigkeit zumindest eines der Katalysatoren, einer seit Beginn der Übergangsphase verstrichenen Zeit und/oder einer lambdabezogenen Abgaszusammensetzung festgesetzt werden.

18. Verfahren nach einem der Ansprüche 1 bis 17, **dadurch gekennzeichnet, dass** die Anforderung des unterstöchiometrischen Lambdawertes im Anschluss an die Schabschaltungsphase betriebbedingt erfolgt, insbesondere aufgrund einer Leistungsvorgabe der Verbrennungskraftmaschine oder aufgrund einer Vorgabe der Motorsteuerung.

19. Magerlauffähige Verbrennungskraftmaschine (10) mit zumindest einem in einem Abgaskanal (14) der Verbrennungskraftmaschine (10) angeordneten Katalysator, **dadurch gekennzeichnet, dass** die Verbrennungskraftmaschine (10) Mittel aufweist, mit denen bei Anforderung eines unterstöchiometrischen Lambdawertes unmittelbar im Anschluss an eine Schubabschaltungsphase der Verbrennungskraftmaschine (10) zunächst in einer Übergangsphase ein Lambdawert- eingestellt wird, der in etwa stöchiometrisch ist oder weniger unterstöchiometrisch als angefordert ist, und mit denen der Lambdawert anschließend auf den ursprünglich angeforderten Lambdawert abgesteuert wird.

20. Verbrennungskraftmaschine nach Anspruch 19, **dadurch gekennzeichnet, dass** der zumindest eine Katalysator zumindest ein NOₓ-Speicherkatalysator (18) ist.

21. Verbrennungskraftmaschine nach Anspruch 19 oder 20, **dadurch gekennzeichnet, dass** der zumindest eine Katalysator zumindest einen Vorkatalysator (16) besitzt.

22. Verbrennungskraftmaschine nach einem der Ansprüche 19 bis 21, **dadurch gekennzeichnet, dass** die Mittel zumindest eine sauerstoffsensitive Messeinrichtung (20) umfassen, die dem zumindest einen Katalysator nachgeordnet ist.

23. Verbrennungskraftmaschine nach einem der Ansprüche 19 bis 22, **dadurch gekennzeichnet, dass** die Mittel ein Steuergerät (26) umfassen, das gegebenenfalls in ein Motorsteuergerät (28) integriert ist, in dem Modelle und Algorithmen zur koordinierten Steuerung von abgas- und leistungsrelevanten Maßnahmen in digitalisierter Form hinterlegt sind.

24. Verbrennungskraftmaschine nach einem der Ansprüche 19 bis 23, **dadurch gekennzeichnet, dass** die Verbrennungskraftmaschine (10) ein Ottomotor oder ein Dieselmotor ist.

25. Verbrennungskraftmaschine nach einem der Ansprüche 19 bis 24, **dadurch gekennzeichnet, dass** der zumindest eine Katalysator einen Edelmetallgehalt von ≦3,59 g/dm³, vorzugsweise ≦2,87 g/dm³, besonders bevorzugt ≦2, 15 g/dm³ aufweist.

## Claims

1. Method for controlling an internal combustion engine (10) having at least one catalytic converter arranged in an exhaust duct (14) of the internal combustion engine (10), **characterized in that**, in the event of a demand for a substoichiometric lambda value directly after an overrun cut-off phase of the internal combustion engine (10), initially, in a transition phase, a lambda value is set which is approximately stoichiometric or which is less substoichiometric than that demanded, and subsequently, a downregulation adjustment is made to the demanded substoichiometric lambda value.

2. Method according to Claim 1, **characterized in that** the demanded lambda value and/or the lambda value initially set in the transition phase is predefined by an engine controller.

3. Method according to Claim 1 or 2, **characterized in that** the at least one catalytic converter is at least one NOₓ storage catalytic converter (18).

4. Method according to one of Claims 1 to 3,
**characterized in that** the at least one catalytic converter has a pre-catalytic converter (16).

5. Method according to one of Claims 1 to 4,
**characterized in that** the transition phase is divided into at least two phases in which the downregulation to the demanded substoichiometric lambda value is carried out at different speeds.

6. Method according to one of Claims 1 to 5,
**characterized in that** the downregulation of the lambda value takes place continuously in at least one of the phases or in the transition phase as a whole.

7. Method according to one of Claims 1 to 6,
**characterized in that** the downregulation of the lambda value takes place in steps in at least one of the phases or in the transition phase as a whole.

8. Method according to one of Claims 1 to 7,
**characterized in that** the transition phase as a whole, preferably even one of the phases, is executed over a duration of at least ten, in particular at least thirty working cycles of the internal combustion engine (10).

9. Method according to one of Claims 1 to 8,
**characterized in that** the downregulation of the lambda value in the transition phase or in at least one of the phases is made with an average enrichment speed of -0.01 to -0.3 s⁻¹, preferably with an average enrichment speed of approximately -0.1 s⁻¹.

10. Method according to one of Claims 1 to 9,
**characterized in that** the introduction of the downregulation of the lambda value in the transition phase or in at least one of the phases is made as a function of the exceedance of a temperature threshold of at least one catalytic converter.

11. Method according to one of Claims 1 to 10,
**characterized in that**, at the start of the transition phase or in the first phase of the transition phase, a lambda value of between 0.9 and 1.05, in particular between 0.93 and 1.02 and preferably between 0.97 and 1.0 is set.

12. Method according to one of Claims 1 to 10,
**characterized in that** an oxygen-sensitive measuring device (20) is arranged downstream of the at least one catalytic converter.

13. Method according to Claim 12, **characterized in that**, at the start of the transition phase or in the first phase of the transition phase, a lambda value of < 1.00, preferably of between 0.92 and 0.99 and particularly preferably of between 0.94 and 0.96 is set.

14. Method according to Claim 12 or 13, **characterized in that** the approximately stoichiometric or less substoichiometric lambda which is initially set in the transition phase is maintained until a lambda threshold value is undershot downstream of a first catalytic converter or downstream of the load-critical catalytic converter at the oxygen-sensitive measuring device (20).

15. Method according to Claim 14, **characterized in that** the lambda value lies close to 1.00, preferably in the range from 0.95 to 1.03, particularly preferably in the range from 0.97 to 1.01 and optimally in the range from 0.98 to 0.9995.

16. Method according to Claim 14 or 15, **characterized in that** after the undershooting of the lambda threshold value, the reduction of the initially-set lambda value is delayed further for a time period of 0...4000 ms, preferably 100...1000 ms, particularly preferably 200...500 ms.

17. Method according to one of Claims 1 to 16,
**characterized in that** the lambda value at the start of the transition phase and/or the enrichment speed during the transition phase are defined as a function of the engine speed, a temperature of the at least one catalytic converter and/or of a pre-catalytic converter, an exhaust gas temperature, an exhaust gas mass flow, the operating point, the oxygen storage capacity of at least one of the catalytic converters, a time which has elapsed since the start of the transition phase and/or a lambda-related exhaust-gas composition.

18. Method according to one of Claims 1 to 17,
**characterized in that** the demand for the substoichiometric lambda value after the overrun cut-off phase takes place for operational reasons, in particular on account of a power demand of the internal combustion engine or on account of a demand of the engine controller.

19. Internal combustion engine (10) capable of lean running having at least one catalytic converter arranged in an exhaust duct (14) of the internal combustion engine (10), **characterized in that** the internal combustion engine (10) has means with which, in the event of a demand for a substoichiometric lambda value directly after an overrun cut-off phase of the internal combustion engine (10), initially, in a transition phase, a lambda value is set which is approximately stoichiometric or which is less substoichiometric than that demanded, and with which the lambda value is subsequently downregulated to the originally demanded lambda value.

20. Internal combustion engine according to Claim 19, **characterized in that** the at least one catalytic converter is at least one NOₓ storage catalytic converter (18).

21. Internal combustion engine according to Claim 19 or 20, **characterized in that** the at least one catalytic converter has at least one pre-catalytic converter (16).

22. Internal combustion engine according to one of Claims 19 to 21, **characterized in that** the means comprise at least one oxygen-sensitive measuring device (20) which is arranged downstream of the at least one catalytic converter.

23. Internal combustion engine according to one of Claims 19 to 22, **characterized in that** the means comprise a control unit (26) which is, if appropriate, integrated into an engine control unit (28), in which models and algorithms for the coordinated control of exhaust-gas- and power-relevant measures are stored in digitized form.

24. Internal combustion engine according to one of Claims 19 to 23, **characterized in that** the internal combustion engine (10) is a spark-ignition engine or a diesel engine.

25. Internal combustion engine according to one of Claims 19 to 24, **characterized in that** the at least one catalytic converter has a nobel metal content of ≤ 3.59 g/dm³, preferably ≤ 2.87 g/dm³, particularly preferably ≤ 2.15 g/dm³.

## Revendications

1. Procédé de commande d'un moteur à combustion interne (10) comprenant au moins un catalyseur disposé dans un conduit de gaz d'échappement (14) du moteur à combustion interne (10), **caractérisé en ce qu'**à la demande d'une valeur lambda sous-stoechiométrique directement après d'une phase d'arrêt de poussée du moteur à combustion interne (10), on ajuste d'abord dans une phase de transition une valeur lambda qui est approximativement stoechiométrique ou moins sous-stoechiométrique que demandé, et ensuite on passe à la commande à descendre la valeur lambda à la valeur lambda sous-stoechiométrique demandée.

2. Procédé selon la revendication 1, **caractérisé en ce que** la valeur lambda demandée et/ou la valeur lambda d'abord ajustée dans la phase de transition est prédéfinie par une commande du moteur.

3. Procédé selon la revendication 1 ou 2, **caractérisé en ce que** l'au moins un catalyseur est au moins un catalyseur à accumulation de NOx (18).

4. Procédé selon l'une quelconque des revendications 1 à 3, **caractérisé en ce que** l'au moins un catalyseur présente un précatalyseur (16).

5. Procédé selon l'une quelconque des revendications 1 à 4, **caractérisé en ce que** la phase de transition est divisée en au moins deux phases, dans lesquelles on passe à la valeur lambda sous-stoechiométrique demandée avec différentes vitesses.

6. Procédé selon l'une quelconque des revendications 1 à 5, **caractérisé en ce que** dans au moins l'une des phases ou dans la phase de transition entière, la descendre de la valeur lambda s'effectue en continu.

7. Procédé selon l'une quelconque des revendications 1 à 6, **caractérisé en ce que** dans au moins l'une des phases ou dans la phase de transition entière, la descendre de la valeur lambda s'effectue pas à pas.

8. Procédé selon l'une quelconque des revendications 1 à 7, **caractérisé en ce que** la phase de transition entière, et de préférence déjà l'une des phases, se déroule pendant une durée d'au moins dix, et notamment d'au moins trente cycles de travail du moteur à combustion interne (10).

9. Procédé selon l'une quelconque des revendications 1 à 8, **caractérisé en ce que** la descendre de la valeur lambda s'effectue dans la phase de transition ou dans au moins l'une des phases avec une vitesse d'enrichissement moyenne de -0,01 à - 0,3 s⁻¹, de préférence avec une vitesse d'enrichissement moyenne d'environ -0,1 s⁻¹.

10. Procédé selon l'une quelconque des revendications 1 à 9, **caractérisé en ce que** l'amorce de la descendre de la valeur lambda s'effectue dans la phase de transition ou dans au moins l'une des phases en fonction du dépassement d'un seuil de température d'au moins un catalyseur.

11. Procédé selon l'une quelconque des revendications 1 à 10, **caractérisé en ce qu'**au début de la phase de transition, ou dans la première phase de la phase de transition, on ajuste une valeur lambda comprise entre 0,9 et 1,05, notamment entre 0,93 et 1,02, et de préférence entre 0,97 et 1,0.

12. Procédé selon l'une quelconque des revendications 1 à 10, **caractérisé en ce que** l'on monte un dispositif de mesure (20) sensible à l'oxygène en aval de l'au moins un catalyseur.

13. Procédé selon la revendication 12, **caractérisé en ce qu'**au début de la phase de transition ou dans la première phase de la phase de transition, on ajuste une valeur lambda < 1,00, de préférence comprise entre 0,92 et 0,99, et particulièrement préférablement comprise entre 0,94 et 0,96.

14. Procédé selon la revendication 12 ou 13,
**caractérisé en ce que** la valeur lambda approximativement stoechiométrique ou moins sous-stoechiométrique, d'abord ajustée pendant la phase de transition, est conservée jusqu'à ce que la valeur de lambda descende en dessous d'un seuil de lambda en aval d'au moins un premier catalyseur ou en aval du catalyseur critique à la charge, au niveau du dispositif de mesure sensible à l'oxygène (20).

15. Procédé selon la revendication 14, **caractérisé en ce que** la valeur seuil de lambda est proche de 1,00, de préférence dans la plage de 0,95 à 1,03, particulièrement de préférence dans la plage de 0,97 à 1,01, et de manière optimale dans la plage de 0,98 à 0,9995.

16. Procédé selon la revendication 14 ou 15,
**caractérisé en ce qu'**après le passage de la valeur lambda en dessous de la valeur seuil de lambda, l'abaissement de la valeur lambda d'abord ajustée est retardé pendant encore un intervalle de temps de 0...4000 ms, de préférence de 100...1000 ms, particulièrement préférablement de 200...500 ms.

17. Procédé selon l'une quelconque des revendications 1 à 16, **caractérisé en ce que** la valeur lambda au début de la phase de transition et/ou la vitesse d'enrichissement pendant la phase de transition est fixée en fonction de la vitesse de moteur, d'une température de l'au moins un catalyseur et/ou d'un précatalyseur, d'une température des gaz d'échappement, d'un débit massique de gaz d'échappement, du point de fonctionnement, de la capacité d'accumulation d'oxygène d'au moins l'un des catalyseurs, d'un temps écoulé depuis le début de la phase de transition et/ou d'une composition des gaz d'échappement rapportée à lambda.

18. Procédé selon l'une quelconque des revendications 1 à 17, **caractérisé en ce que** la demande de la valeur lambda sous-stoechiométrique après la phase d'arrêt de poussée est réalisée de manière conditionnée par le fonctionnement, notamment du fait d'une condition de puissance préétablie du moteur à combustion interne ou d'une prescription de commande du moteur.

19. Moteur à combustion interne (10) susceptible de fonctionner avec un mélange pauvre, comprenant au moins un catalyseur disposé dans le conduit de gaz d'échappement (14) du moteur à combustion interne (10), **caractérisé en ce que** le moteur à combustion interne (10) présente des moyens avec lesquels, à la demande d'une valeur lambda sous-stoechiométrique directement après d'une phase d'arrêt de poussée du moteur à combustion interne (10), on ajuste d'abord dans une phase de transition une valeur lambda qui est approximativement stoechiométrique ou moins sous-stoechiométrique que demandé, et avec les quels on passe ensuite à la commande à descendre la valeur lambda à la valeur lambda initialement demandée.

20. Moteur à combustion interne selon la revendication 19, **caractérisé en ce que** l'au moins un catalyseur est au moins un catalyseur à accumulation de NOx (18).

21. Moteur à combustion interne selon la revendication 19 ou 20, **caractérisé en ce que** l'au moins un catalyseur possède au moins un précatalyseur (16).

22. Moteur à combustion interne selon l'une quelconque des revendications 19 à 21, **caractérisé en ce que** les moyens comprennent au moins un dispositif de mesure sensible à l'oxygène (20), qui est monté en aval de l'au moins un catalyseur.

23. Moteur à combustion interne selon l'une quelconque des revendications 19 à 22, **caractérisé en ce que** les moyens comprennent un appareil de commande (26) qui est éventuellement intégré dans un appareil de commande du moteur (28), dans lequel des modèles et des algorithmes sont déposés sous forme numérique pour la commande coordonnée des mesures relatives aux gaz d'échappement et à la puissance.

24. Moteur à combustion interne selon l'une quelconque des revendications 19 à 23, **caractérisé en ce que** le moteur à combustion interne (10) est un moteur Otto ou un moteur diesel.

25. Moteur à combustion interne selon l'une quelconque des revendications 19 à 24, **caractérisé en ce que** l'au moins un catalyseur présente une teneur en métaux nobles ≤ 3,59 g/dm³, de préférence ≤ 2,87 g/dm³, particulièrement de préférence ≠ 2,15 g/dm³.
